# EUROPÄISCHE PATENTSCHRIFT

(11) **EP 0 000 065 B1**
(45) Veröffentlichungstag und Bekanntmachung des Hinweises auf die Patenterteilung: **09.01.1980**
(21) Anmeldenummer: 78100116.9
(22) Anmeldetag: 08.06.1978
(51) Int. Cl.: B65B 27/10

(54) **Verfahren und Vorrichtung zum Bündeln von Stangen, Rohren, Profilen und anderen länglichen Gegenständen**
Process and apparatus for bundling rods, tubes, profiles, and other oblong objects
Procédé et appareil pour botteler des tiges, des tuyaux, des profilés, et d'autres objets oblongs

(30) Priorität: 10.06.1977 DE 2726305
(43) Veröffentlichungstag der Anmeldung: 20.12.1978
(73) Patentinhaber: kabelmetal Messingwerke GmbH, D-8500 Nürnberg 1 (DE)
(72) Erfinder: Killermann, Richard, D-8505 Röthenbach (DE)
(74) Vertreter: Schneider, Ernst-Wilhelm

## Beschreibung

Die Erfindung betrifft ein Verfahren und eine Vorrichtung zum Bündeln von Stangen, Rohren, Profilen und anderen länglichen Gegenständen.

Gepreßte bzw. anschließend blankgezogene Profile werden üblicherweise in abgelängtem Zustand zu handlichen Bündeln verpackt, zum Verbraucher transportiert. Wesentlich bei diesem Transport ist, daß insbesondere, wenn blankgezogene Profile versandt werden sollen, jedes einzelne Profil in Längsrichtung unverschieblich in dem Bündel gehalten ist, da es ansonsten zu unerwünschten Beschädigungen der Oberfläche bzw. zur Kaltverschweißung neigenden Metallen zu Kaltschweißverbindungen kommt.

Zur Lösung dieser Probleme hat man um die Bündel in bestimmtem Abstand zueinander mehrere Windungen Klebeband mit Papierunterlage aufgebracht. Eine andere Arbeitsweise sah vor, in bestimmtem axialen Abstand Haltebänder aus Kunststoff durch Umwickeln aufzubringen. Beiden Lösungen ist gemeinsam, daß sie entweder sehr lohnintensiv sind oder aber aufwendige Maschinen erforderlich sind und daß sie sich schlecht in einen kontinuierlich ablaufenden Arbeitsprozeß wirtschaftlich integrieren lassen. Darüber hinaus sind die relativ dünnen Klebebänder bzw. Kunststoffbänder anfällig gegen Beschädigung.

Der Erfindung liegt die Aufgabe zugrunde, ein Verfahren anzugeben, mit dem es möglich ist, Stangen, Rohre, Profile etc. in einem kontinuierlichen Arbeitsprozeß in wirtschaftlicher Weise zu bündeln, und zwar so, daß jede Stange, jedes Rohr bzw. jedes Profil in längsaxialer Richtung unverschieblich in dem Bündel gehalten ist und daß die das Bündel zusammenhaltenden Mittel nahezu unempfindlich gegen mechanische Beschädigung sind, sich aber dennoch vom Verbraucher der Stangen mittels Werkzeug leicht auftrennen lassen.

Diese Aufgabe wird dadurch gelöst, daß mindestens zwei Ringe aus einem federelastischen Material auf einem Dorn auseinandergespreizt werden, daß die vorgebündelten Stangen, Rohre, Profile etc. durch die Öffnung der Ringe hindurchgeführt bzw. die Ringe in gespreiztem Zustand die vorgebündelten Stangen, Rohre, Profile etc. umgebend in längsaxialer Richtung bewegt werden und daß in vorbestimmten Abständen jeweils ein Ring von dem Dorn abgezogen und dabei um das Bündel gespannt wird. Mit besonderem Vorteil lassen sich bei diesem Verfahren Ringe aus einem gummielastischen Werkstoff verwenden. Das genannte Material weist eine hohe Dehnung auf und läßt sich aus diesem Grunde ohne Beschädigung auseinanderspreizen. Es sollten Ringe mit einem in Richtung ihrer Längsachse abgeflachten Wandungsquerschnitt verwendet werden. Dies hat den Vorteil, daß die Ringe, die eine Einwegverpackung darstellen, relativ preiswert auf dem Markt erhältlich sind. Ein weiterer Vorteil ist darin zu sehen, daß die Ringe relativ unbeweglich auf dem Bündel lagern. Damit sich die Ringe von dem Dorn leicht abziehen lassen, hat es sich als vorteilhaft erwiesen, die Ringe zumindest im Bereich ihrer Innenbohrung mit einem Gleitmittel, wie beispielsweise Talkumpuder, zu beschichten. Eine weitere ebenfalls vorteilhafte Lösung besteht darin, Ringe mit einem runden Wandungsquerschnitt zu verwenden. Diese Ringe lassen sich ohne weitere Hilfsmittel leicht von dem Dorn abstreifen und bringen noch den Vorteil mit sich, daß sie bei Krafteinwirkung auf der Oberfläche des Bündels in längsaxialer Richtung abrollen können und damit einer mechanischen Beschädigung der Ringe vorbeugen. Um die durch die vorgespannten Ringe aufgebrachte Kraft möglichst gleichmäßig über die Länge des Bündels zu verteilen, hat es sich als zweckmäßig erwiesen, die Ringe mit gleichem axialen Abstand zueinander auf das Bündel aufzuspannen. Werden die auf dem gespreizten Dorn befindlichen Ringe von einer den Dorn umgebenden Abstreifvorrichtung für die Ringe abgezogen, hat es sich als zweckmäßig erwiesen, daß jeweils ein Ring durch Verschiebung des Domes und/oder der Abstreifvorrichtung gegeneinander von dem Dorn abgezogen wird. Diese Arbeitsweise ermöglicht eine nahezu beschädigungsfreie Aufbringung der Ringe auf das Bündel. Da sich zweckmäßigerweise mehrere Ringe gleichzeitig auf dem Dorn befinden, ist es vorteilhaft, wenn alle auf dem Dorn befindlichen Ringe während des Abstreifvorgangs um den gleichen Weg und in der gleichen Richtung wie der abzustreifende Ring verschoben werden. Lediglich ein Ring rutscht dabei von dem Dorn ab.

Zur Durchführung des Verfahrens gemäß der Lehre der Erfindung hat sich eine Vorrichtung als zweckmäßig erwiesen, bei der zwei koaxial zueinander angeordnete Ringscheiben mit einer zentrischen Bohrung zum Durchführen des Bündels vorgesehen sind, die durch mindestens drei Schrauben miteinander verbunden sind, wobei die Schrauben in der einen Ringscheibe, die drehbar ist, in Längslöchern geführt sind. Zwischen den Scheiben sind mindestens drei Segmente im gleichen Abstand zur Bohrung angeordnet, die über in entsprechenden unter einem Winkel zur Radialen verlaufenden Langlöchern geführte Stifte in Richtung der Langlöcher bei Drehung der drehbaren Ringscheibe bewegbar sind. Jedes Segment weist eine in axialer Richtung verlaufende Klaue auf, deren Länge mindestens der Summe der einzelnen Breiten der Ringe entspricht. Weiterhin ist eine die Klauen konzentrisch umgebende Abstreifvorrichtung vorgesehen. Die Ringscheiben und/oder diese Abstreifvorrichtung sind gegeneinander in längsaxialer Richtung verschiebbar. Als besonders günstig hat sich bei einer derartigen Vorrichtung erwiesen, daß die Abstreifvorrichtung fest und die Ringscheiben über einen Hydraulikzylinder antreibbar sind. Auch die drehbare Ringscheibe sollte über einen Hydraulikzylinder antreibbar sein. Die Abstreifvorrichtung besteht zweckmäßigerweise aus einem Rohrstück, in dessen Innenwandung Abstreifringe mit unterschiedlichen Innendurchmessern eingearbeitet sind, die in Richtung auf die Ringscheiben zunehmen. Diese Version gestattet, bei entsprechender Hubeinstellung, daß lediglich ein Ring abgezogen wird, während die anderen Ringe um den gleichen Wert in der gleichen Richtung transportiert werden. Um diesen Vorgang zu vereinfachen, sind die Klauen an ihrer äußeren die Ringe aufnehmenden Oberfläche entsprechend den Abstreifringen gestuft ausgebildet.

Die Erfindung ist anhand der in den Figuren 1 bis 8 schematisch dargestellten Ausführungsbeispiele näher erläutert.

Es zeigen
Figur 1 eine Draufsicht auf eine Anlage zum Verpakken von Rohren, Stangen oder Profilen
Figur 2 einen die Vorbündel transportierenden Bundschieber
Figur 3 einen Schnitt entlang der Linie AB
Figur 4 einen Schnitt entlang der Linie CD
Figur 5 und Figur 6 eine vergrößerte Darstellung der Vorrichtung zur Aufbringung der Ringe
Figur 7 und Figur 8 je eine Ansicht eines fertigen Bündels

Die auf einer nicht dargestellten Zieh- oder Richtmaschine verarbeiteten Rohre 1 werden mittels eines nicht dargestellten Krans auf einen Rütteltisch 2 abgelegt. Der Rütteltisch 2 vereinzelt über die Vibratoren 3 die Rohre, so daß diese in eine Kipprinne 4, die auf einer Waage 5 installiert ist, fallen. Der Vibrationstisch 2 wird über einen einstellbaren Gewichtskontakt abgeschaltet. Die Kipprinne 4 übergibt die zu bündelnden Rohre 1 auf eine V-förmige Rollenbahn 6. Mit einem angetriebenen Bundschieber 7 werden die Rohre 1 durch eine später näher beschriebene Bündelzange 8 geschoben, die auf die gebündelten Rohre 1 in bestimmtem längsaxialen Abstand Gummiringe aufbringt. Hinter der Bündelzange 8 wird das Bündel 9 auf ein unterbrochenes Förderband 10 gegen den Anschlag 11 gefördert. Mittels der Auswerfer 12 wird das Bündel 9 in eine V-Rinne 13 gelegt und mit den Zylindern 14 und 15 stirnseitig gerade gestoßen. Ein weiterer Auswerfer 16 hebt das Bündel 9 in eine auf einer Waage 17 installierte Sammelrunge 18 oder eine Kiste.

Die Bündelzange 8 besteht im wesentlichen aus zwei Ringscheiben 19 und 20, die über Schrauben 21 gegeneinander geführt sind. Während die Ringscheibe 19 fest installiert ist, ist die Ringscheibe 20 drehbar, wobei die Schäfte der Schrauben 21 in den Längslöchern 22 geführt werden. Zwischen den beiden Ringscheiben 19 und 20 sind mehrere Segmente 23 angeordnet, die je eine Klaue 24 tragen. In der Ringscheibe 20 sind unter einem Winkel zur Radialen verlaufende Längsschlitze 25 eingebracht, in die an jedem Segment 23 befestigte Stifte 26 eingreifen, so daß sich bei Drehung der Ringscheibe 20 die Segmente gleichmäßig in Richtung der Langlöcher 25 bewegen. Die Drehung der Ringscheibe 20 geschieht über einen Hydraulikzylinder 27, der über den Arm 28 mit der Ringscheibe 19 und über den Arm 29 mit der Ringscheibe 20 verbunden ist. Bei Betätigung des Hydraulikzylinders 27 verändert sich also der Abstand zwischen den einzelnen Segmenten 23 und damit auch zwischen den einzelnen Klauen 24. Die Klauen 24 sind von einem Rohrstück 30 umgeben, in dessen Innenwandung Abstreifringe 31 eingearbeitet sind. Die Steghöhe der Abstreifringe 31 ist unterschiedlich und nimmt in Richtung auf die Ringscheibe 19 ab. In die Klauen 24 sind entsprechende Absätze 32 eingearbeitet. Auf die Klauen 24 werden Gummiringe 33 in einer Anzahl aufgesteckt, die für die Halterung der Rohre 1 zu einem Bündel 9 erforderlich ist. Während ein Bündel 9 den Innenraum der Bündelzange 8 durchläuft, wird zu vorbestimmten Zeitpunkten die Bündelzange über nicht dargestellte Hydraulikzylinder in Gegenrichtung zur Bewegungsrichtung des Bündels 9 um einen Wert bewegt, der mindestens der Ausdehnung der Ringe 33 in Durchlaufrichtung der Bündel 9 entspricht. Dabei wird der auf dem letzten Absatz 32 der Klaue 24 befindliche Ring 33 abgestreift und spannt sich auf das Bündel 9. Die Kontaktauslösung für die Hubverstellung für die Bündelzange erfolgt durch Anfahren von nicht dargestellten Endschaltern des in der Figur 2 dargestellten Bundschiebers. Sind alle Ringe 33 auf das entsprechende Bündel 9 aufgebracht, wird die Bündelzange wieder in ihre Ausgangslage zurücktransportiert und dabei die Klauen 24 einander angenähert und neue Ringe 33 aufgesteckt.

Die Ringe 33, die in ihrem Wandungsquerschnitt rechtwinklig ausgebildet sind, aber auch kreisrund sein können, tragen an ihrer mit den Klauen 24 in Berührung stehenden Innenwandung eine dünne Talkumschicht, um den Abstreifvorgang zu erleichtern.

Die Figuren 7 und 8 zeigen ein fertiges Bündel 9, mit den darauf befindlichen Gummiringen 33.

## Patentansprüche

1. Verfahren zum Bündeln von Stangen, Rohren, Profilen etc., dadurch gekennzeichnet, daß mindestens zwei Ringe aus einem federelastischen Material auf einen Dorn auseinandergespreizt werden, daß die vorgebündelten Stangen, Rohre, Profile etc. durch die Öffnung der Ringe hindurchgeführt bzw. die Ringe in gespreiztem Zustand die vorgebündelten Stangen, Rohre, Profile etc. umgebend in längsaxialer Richtung bewegt werden und daß in vorbestimmten Abständen jeweils ein Ring von dem Dorn abgezogen und dabei um das Bündel gespannt wird.

2. Verfahren nach Anspruch 1, dadurch gekennzeichnet, daß Ringe aus einem gummielastischen Werkstoff verwendet werden.

3. Verfahren nach Anspruch 1 oder 2, dadurch gekennzeichnet, daß Ringe mit einem in Richtung ihrer Längsachse abgeflachten Wandungsquerschnitt verwendet werden.

4. Verfahren nach Anspruch 3, dadurch gekennzeichnet, daß die Ringe zumindest im Bereich ihrer Innenbohrung mit einem Gleitmittel beschichtet werden.

5. Verfahren nach Anspruch 1 oder 2, dadurch gekennzeichnet, daß Ringe mit einem runden Wandungsquerschnitt verwendet werden.

6. Verfahren nach Anspruch 1 oder einem der folgenden, dadurch gekennzeichnet, daß die Ringe mit gleichem axialen Abstand zueinander auf das Bündel aufgespannt werden.

7. Verfahren nach Anspruch 1 oder einem der folgenden, unter Verwendung eines Domes und einer den Dorn umgebenden Abstreifvorrichtung für die Ringe, dadurch gekennzeichnet, daß jeweils ein Ring durch Verschiebung des Domes und/oder der Abstreifvorrichtung gegeneinander von dem Dorn abgezogen wird.

8. Verfahren nach Anspruch 7, dadurch gekennzeichnet, daß alle auf dem Dorn befindlichen Ringe während des Abstreifvorganges um den gleichen Weg und in der gleichen Richtung wie der abzustreifende Ring verschoben werden.

9. Vorrichtung zur Durchführung des Verfahrens nach Anspruch 1 oder einem der folgenden, dadurch gekennzeichnet, daß zwei koaxial zueinander angeordnete mit jeweils einer zentrischen Bohrung zum Durchführen des Bündels versehene Ringscheiben vorgesehen sind, die durch mindestens drei Schrauben miteinander verbunden sind, wobei die Scheiben in der einen Ringscheibe, die drehbar ist, in Langlöchern geführt sind, daß zwischen den Scheiben mindestens drei Segmente in gleichem Abstand zur Bohrung angeordnet sind, die über in entsprechenden unter einem Winkel zur Radialen verlaufenden Langlöchern geführte Stifte in Richtung der Langlöcher bei Drehung der drehbaren Ringscheibe bewegbar sind, daß jedes Segment eine in axialer Richtung verlaufende Klaue aufweist, deren Länge mindestens der Summe der einzelnen Breiten der Ringe entspricht und daß eine die Klauen konzentrisch umgebende Abstreifvorrichtung vorgesehen ist und daß die Ringscheiben und/oder die Abstreifvorrichtung gegeneinander in längsaxialer Richtung verschiebbar ist.

10. Vorrichtung nach Anspruch 9, dadurch gekennzeichnet, daß die Abstreifvorrichtung fest und die Ringscheiben über einen Hydraulikzylinder antreibbar sind.

11. Vorrichtung nach Anspruch 9 oder 10, dadurch gekennzeichnet, daß die drehbare Ringscheibe über einen Hydraulikzylinder antreibbar ist.

12. Vorrichtung nach Anspruch 9 oder einem der folgenden, dadurch gekennzeichnet, daß die Abstreifvorrichtung aus einem Rohrstück besteht, in dessen Innenwandung Abstreifringe mit unterschiedlichen Innendurchmessern eingearbeitet sind, die in Richtung auf die Ringscheiben zunehmen.

13. Vorrichtung nach Anspruch 9 oder einem der folgenden, dadurch gekennzeichnet, daß die Klauen an ihrer äußeren, die Ringe aufnehmenden Oberfläche entsprechend den Abstreifringen gestuft ausgebildet sind.

## Claims

1. Method for bundling rods, tubes, sections etc., characterized in that at least two rings of a springy material are spread apart onto a mandrel, that the pre-bundled rods, tubes, sections etc. are conducted through the opening of the rings or that the rings are moved in their spread condition in the longitudinal axial direction, encircling the pre-bundled rods, tubes, sections etc., and that at predetermined distances one ring each is pulled off the mandrel and during this process is clamped around the bundle.

2. Method according to Claim 1, characterized in that rings of a resilient rubber material are used.

3. Method according to Claim 1 or 2, characterized in that rings are used which have a wall cross-section which is flattened in the direction of the longitudinal axis of the rings.

4. Method according to Claim 3, characterized in that the rings are coated with a lubricant at least in the area of their inside boring.

5. Method according to Claim 1 or 2, characterized in that rings with a circular wall cross-section are used.

6. Method according to Claim 1 or one of the Claims following it, characterized in that the rings are clamped onto the bundle at equal axial distances with respect to one another.

7. Method according to Claim 1 or one of the Claims following it, using a mandrel and a stripping-off device, encircling the mandrel, for the rings, characterized in that in each case one ring is stripped from the mandrel by displacing the mandrel and/or the stripping-off device with respect to one another.

8. Method according to Claim 7, characterized in that all rings located on the mandrel are displaced during the stripping-off process by the same distance and in the same direction as the ring to be stripped off.

9. Mechanism for carrying out the method according to Claim 1 or one of the Claims following it, characterized in that two annular disks, arranged coaxially with respect to one another and provided each with a central boring through which the bundle is to be passed, which are joined to each other by means of at least three screws, the disks in the one annular, rotatable disk being guided in elongated holes, that between the disks at least three segments are arranged at equal spacing to the boring and are movable in the direction of the elongated holes with a rotation of the rotatable annular disk, via pins held in corresponding elongated holes running at an angle to the radial, that each segment is provided with a claw disposed in the axial direction and the length of which corresponds at least to the sum of the individual widths of the rings, and that a stripping-off device, encircling the claws concentrically, is provided and that the annular disks and/or the stripping-off device are mutually displaceable in the longitudinal axial direction.

10. Mechanism according to Claim 9, characterized in that the stripping-off device is stationary and the annular disks can be driven via an hydraulic cylinder.

11. Mechanism according to Claim 9 or 10, characterized in that the rotatable annular disk can be driven via an hydraulic cylinder.

12. Mechanism according to Claim 9 or one of the Claims following it, characterized in that the stripping-off device consists of a piece of tubing into the inner walls of which stripping-off rings with varying inside diameters, increasing toward the annular disks, have been machined.

13. Mechanism according to Claim 9 or one of the Claims following it, characterized in that the outer surface of the claws which accommodates the rings is of stepped construction to match the stripping-off rings.

## Revendications

1. Procédé pour lier en faisceau des barres, des tubes, des profilés, etc... , procédé caractérisé en ce qu'au moins deux anneaux constitués d'un matériau élastique, sont expansés sur un mandrin, que les barres, tubes, profilés, etc... , préalablement réunis en faisceau sont introduits à travers l'ouverture des anneaux ou bien que les anneaux à l'état expansé et entourant les barres, tubes, profilés, etc... , préalablement réunis en faisceau, sont déplacés en direction longitudinale axiale, et que, à des intervalles prédéterminés, un anneau est chaque fois retiré du mandrin et se trouve alors serré autour du faisceau.

2. Procédé selon la revendication 1, caractérisé en ce qu'on utilise des anneaux en un matériau présentant l'élasticité du caoutchouc.

3. Procédé selon l'une quelconque des revendications 1 et 2, caractérisé en ce qu'on utilise des anneaux avec une section transversale de paroi aplatie en direction de leur axe longitudinal.

4. Procédé selon la revendication 3, caractérisé en ce que les anneaux, au moins dans la zone de leur alésage interne, sont recouverts d'un produit facilitant le glissement.

5. Procédé selon l'une quelconque des revendications 1 et 2, caractérisé en ce qu'on utilise des anneaux avec une section transversale de paroi ronde.

6. Procédé selon l'une quelconque des revendications 1 à 5, caractérisé en ce que les anneaux sont serrés sur le faisceau à une même distance axiale les uns des autres.

7. Procédé selon l'une quelconque des revendications 1 à 6, avec utilisation d'un mandrin et d'un dispositif d'extraction pour les anneaux entourant le mandrin, procédé caractérisé en ce qu'un anneau est chaque fois retiré du mandrin par translation du mandrin et/ou du dispositif d'extraction l'un par rapport à l'autre.

8. Procédé selon la revendication 7, caractérisé en ce que tous les anneaux se trouvant sur le mandrin pendant le processus d'extraction, sont transférés de la même quantité dans le même sens que l'anneau à extraire.

9. Dispositif pour la mise en oeuvre du procédé selon l'une quelconque des revendications 1 à 8, dispositif caractérisé en ce qu'il est prévu deux disques annulaires disposés coaxialement l'un par rapport à l'autre avec respectivement un alésage central pour le passage du faisceau, ces disques annulaires étant reliés ensemble par au moins trois vis, tandis que dans l'un des disques annulaires, susceptible de tourner, les disques sont guidés dans des boutonnières, au moins trois segments étant disposés entre les disques à la même distance de l'alésage, ces segments étant susceptibles d'être déplacés dans la direction des boutonnières lors de la rotation du disque annulaire susceptible de tourner, par l'intermédiaire de broches guidées dans les boutonnières correspondantes orientées selon un certain angle par rapport au rayon, chaque segment comportant une griffe s'étendant en direction axiale et dont la longueur correspond au moins à la somme des largeurs individuelles des anneaux, un dispositif d'extraction entourant concentriquement les griffes étant prévu, tandis que les disques annulaires et/ou le dispositif d'extraction sont susceptibles d'être déplacés l'un par rapport à l'autre dans la direction axiale longitudinale.

10. Dispositif selon la revendication 9, caractérisé en ce que le dispositif d'extraction est immobile tandis que les disques annulaires sont susceptibles d'être entraînés par un vérin hydraulique.

11. Dispositif selon l'une quelconque des revendications 9 et 10, caractérisé en ce que le disque annulaire susceptible de tourner, est susceptible d'être entraîné par un vérin hydraulique.

12. Dispositif selon l'une quelconque des revendications 9 à 11, caractérisé en ce que le dispositif d'extraction est constitué d'une pièce tubulaire dans la paroi interne de laquelle sont usinés des anneaux d'extraction avec des diamètres internes différents, allant en croissant dans la direction des disques annulaires.

13. Dispositif selon l'une quelconque des revendications 9 à 12, caractérisé en ce que les griffes sur leur surface extérieure recevant les anneaux, revêtent une forme en gradins correspondant aux anneaux d'extraction.
